# EUROPÄISCHE PATENTSCHRIFT

(11) **EP 0 750 119 B1**
(45) Veröffentlichungstag und Bekanntmachung des Hinweises auf die Patenterteilung: **10.05.2000**
(21) Anmeldenummer: 95117565.2
(22) Anmeldetag: 08.11.1995
(51) Int. Cl.: F04D 29/22, F04D 29/24

(54) **Pumpenlaufrad**
Pump impeller
Rouet de pompe

(30) Priorität: 19.06.1995 DE 19521768
(43) Veröffentlichungstag der Anmeldung: 27.12.1996
(73) Patentinhaber: WILO GmbH, D-44263 Dortmund (DE)
(72) Erfinder: Zelder, Manfred, D-53225 Bonn (DE)
(74) Vertreter: COHAUSZ HANNIG DAWIDOWICZ & PARTNER

(56) Entgegenhaltungen:
- EP-A- 0 640 768
- GB-A- 2 053 368
- US-A- 1 864 834
- US-A- 1 959 710
- US-A- 4 063 849
- PATENT ABSTRACTS OF JAPAN vol. 011, no. 105 (M-577), 3.April 1987 & JP-A-61 252893 (HITACHI LTD), 10.November 1986,

## Beschreibung

Die Erfindung betrifft ein Pumpenlaufrad einer Radialkreiselpumpe insbesondere einer Tauchmotorpumpe mit zwei gekrümmten Schaufeln, die an einer der Laufradnabe nahen Scheibe fest sind, wobei an der Saugseite die beiden Schaufeln frei in den Pumpenraum ragen, ohne an einer weiteren Laufradscheibe fest zu sein (halboffenes Laufrad).

Für verstopfungsfreie Pumpen ist es bekannt, das Laufrad mit einer einzigen Schaufel auszuführen. Solche einschaufeligen Laufräder haben einen geringeren Wirkungsgrad und führen zu einer sogenannten hydrodynamischen Unwucht, die durch das asymmetrische Vorbeilaufen der einzigen Schaufel am Druckstutzen entsteht. Hierbei addiert noch die mechanische Unwucht zur hydrodynamischen Unwucht, wobei es bekannt ist, der mechanischen Unwucht durch eine unsymmetrische Verteilung der Massen im Laufrad entgegenzuwirken.

Diese Unwuchtprobleme sind bei zweischaufeligen Laufrädern wie sie beispielsweise aus der US 1959710 und der US 1846834 bekannt sind. nicht gegeben. Diese Laufräder führen aber leichter zu einem Verstopfen der Pumpe insbesondere bei Abwässern mit Stoffresten wie z.B. einem Lappen. Ein Lappen kann sich über beide Schaufeln legen und damit an beiden Schaufeln hängenbleiben.

Aufgabe der Erfindung ist es, bei einfacher Konstruktion die Verstopfungsfreiheit einer Radialkreiselpumpe der eingangs genannten Art zu verbessern.

Diese Aufgabe wird erfindungsgemäß durch die Merkmale des Anspruchs 1 gelöst.

Gelangt in ein solches Laufrad ein üblicherweise zur Verstopfung führendes Teil wie z.b. ein Stoffrest, ein Lappen oder eine Strumpfhose, so bleibt dieser in der Regel nicht mittig hängen, sondern die im Anfangsbereich ungleich dicken Schaufeln sorgen dafür, daß das Laufrad sich von diesem Teil schnell lösen kann und es damit weitergefördert wird. Während beim Laufrad mit zwei gleichen Schaufeln der verstopfende Lappen "nicht weiß", für welche Schaufel er sich entscheiden soll, und damit mittig hängen bleibt, wird bei dem Laufrad mit ungleichartigen Schaufeln dafür gesorgt, daß aufgrund dieser Ungleichartigkeit das zur Verstopfung führende Teil sicher weitertransportiert wird.

Somit erkauft sich das erfindungsgemäße Laufrad die Zweischaufeligkeit nicht mit einer erhöhten Verstopfungsgefahr, sondern dieses ruhig arbeitende Laufrad ist ähnlich verstopfungsarm wie ein einschaufeliges.

Besonders vorteilhaft ist hierbei, wenn die Verdickung des Anfangsbereiches der ersten Schaufel auf der der Laufradachse abgewandten Seite der Schaufel angeordnet ist. Auch sollte die Verdickung in die vordere Rundung der Schaufelvorderkante übergehen.

Eine Verringerung der Unwucht wird dadurch erreicht, daß die durch die Verdickung erzeugte Unwucht durch eine Massenverringerung auf derselben Laufradseite oder durch eine Massenerhöhung auf der gegenüberliegenden Laufradseite aufgehoben ist. Auch ist von Vorteil, wenn das Laufrad aus Kunststoff ist.

Ein Ausführungsbeispiel der Erfindung ist in der Zeichnung dargestellt und wird im folgenden näher beschrieben. Es zeigen:
- Figur 1:: Eine Draufsicht auf das Laufrad in Ansaugrichtung und
- Figur 2:: einen Schnitt durch das Laufrad nach A-D in Figur 1.

Das Laufrad 1 einer Radialkreiselpumpe, die als Tauchmotorpumpe einsetzbar ist, weist eine kreisförmige Scheibe 2 auf, an deren Rückseite koaxial eine Nabe 3 angeformt ist, in der eine Buchse 4 eingegossen sein kann, um das Laufrad an der Welle eines Elektromotors zu befestigen.

Auf der Vorderseite der Scheibe 2 stehen zwei Schaufeln 5, 6 vor, die frei in den Pumpenraum ragen, so daß es sich um ein halboffenes Laufrad handelt. Die Schaufeln 5 und 6 sind drehsymmetrisch einander gegenüberliegend an der Kunststoffscheibe 2 angeformt und verjüngen sich in ihrer Dicke D zur Pumpeneinlaßseite hin.

Das in Figur 1 dargestellte Laufrad dreht sich in Richtung des Pfeiles 7, so daß die Schaufelvorderkanten 5a und 6a zuerst auf die zu fördernde Flüssigkeit treffen. Diese Schaufelvorderkanten werden zusammen mit einem daran anschließenden Bereich als Schaufelanfangsbereiche 5b, 6b bezeichnet. Während außerhalb der Schaufelanfangsbereiche 5b, 6b die beiden Schaufeln 5, 6 gleich ausgeführt sind, besteht ein Unterschied in diesen Schaufelanfangsbereichen:

Bei einer der beiden Schaufeln, in diesem Fall bei der ersten Schaufel 5, ist die Dicke D1 des Schaufelanfangsbereiches 5b größer als die Dicke D2 des Schaufelanfangsbereiches 6b, der zweiten Schaufel 6. Im Ausführungsbeispiel ist die zusätzliche Verdickung des Anfangsbereiches 5b der ersten Schaufel 5 auf der der Laufradachse 8 abgewandten Seite der Schaufel angeformt. Obwohl die Dicke D 1 nur wenig größer ist als die Dicke D2 (0,1-4mm bzw. 5-40% größer als D2), so ist die Wirkung für eine größere Verstopfungsfreiheit erheblich.

Die Länge des verdickten Schaufelanfangsbereiches 5b beträgt 1/20 bis 1/4 der Gesamtlänge der ersten Schaufel 5. Die Verdickung geht an der Schaufelvorderkante 5a in deren Rundung über, so daß die erste Schaufel 5 gleich strömungsgünstig geformt ist, wie die zweite Schaufel 6.

Um die durch die Verdickung erzeugte Unwucht auszugleichen, besitzt das Laufrad auf der Seite der 5 eine Massenverringerung oder auf der gegenüberliegenden Seite eine Massenerhöhung.

## Patentansprüche

1. Pumpenlaufrad (1) einer Radialkreiselpumpe insbesondere einer Tauchmotorpumpe mit zwei gekrümmten Schaufeln (5, 6), die an einer der Laufradnabe (3) nahen Scheibe fest sind, wobei an der Saugseite die beiden Schaufeln frei in den Pumpenraum ragen, ohne an einer weiteren Laufradscheibe fest zu sein, **dadurch gekennzeichnet,** daß der auf die Flüssigkeit zuerst auftreffende verdickte Schaufelanfangsbereich (5b) der ersten Schaufel (5) eine größere Dicke (D1) aufweist als der Anfangsbereich der zweiten Schaufel (6), wobei die Länge des verdickten Schaufelanfangsbereiches (5b) 1/20 bis 1/4 der Gesamtlänge der ersten Schaufel (5) beträgt.

2. Pumpenlaufrad nach Anspruch 1, **dadurch gekennzeichnet,** daß die Verdickung (V) des Anfangsbereiches (5b) der ersten Schaufel (5) auf der der Laufradachse (8) abgewandten Seite der Schaufel angeordnet ist.

3. Pumpenlaufrad nach Anspruch 1, **dadurch gekennzeichnet,** daß die Verdickung (V) in die vordere Rundung der Schaufelvorderkante (5a) übergeht.

4. Pumpenlaufrad nach einem der vorherigen Ansprüche, **dadurch gekennzeichnet,** daß die durch die Verdickung (V) erzeugte Unwucht durch eine Massenverringerung auf derselben Laufradseite oder durch eine Massenerhöhung auf der gegenüberliegenden Laufradseite aufgehoben ist.

5. Pumpenlaufrad nach einem der vorherigen Ansprüche, **dadurch gekennzeichnet,** daß das Laufrad (1) aus Kunststoff ist.

## Claims

1. A pump impeller (1) of a radial centrifugal pump, more particularly a submersible motor-driven pump, having two curved vanes (5, 6) which are made fast to a disc adjacent the impeller hub (3), while on the intake side the two vanes extend freely into the pump chamber without being made fast to a further impeller disc, **characterised in that** that thickened starting zone (5b) of the first vane (5) which first impinges on the fluid has a larger thickness (D1) than the starting zone of the second blade (6), the length of the thickened starting zone (5b) being 1/20 to 1/4 of the total length of the first blade.

2. A pump impeller according to claim 1, **characterised in that** the thickening (V) of the starting zone (5b) of the first vane (5) is disposed on the side of the blade remote from the impeller pivot (8).

3. A pump impeller according to claim 1, **characterised in that** the thickening (V) merges into the front rounding of the front edge (5a) of the vane.

4. A pump impeller according to one of the preceding claims, **characterised in that** the imbalance caused by the thickening (V) compensated by a reduction in mass on the same impeller side or by an increase in mass on the opposite impeller side.

5. A pump impeller according to one of the preceding claims, **characterised in that** the impeller (1) is made from plastics.

## Revendications

1. Rotor (1) de pompe d'une pompe centrifuge radiale, en particulier d'une pompe à moteur submersible, avec deux palettes (5, 6) courbes qui sont fixes sur un disque voisin du moyeu (3) du rotor, les deux palettes faisant saillie librement du côté aspiration sans être fixes sur un autre disque de rotor,
caractérisé en ce que la zone initiale (5b) de palette épaissie incidente en premier sur le liquide présente une épaisseur (D1) plus grande que la zone initiale de la seconde palette (6), la longueur de la zone initiale (5b) de palette épaissie étant égale à 1/20 à 1/4 de la longueur totale de la première palette (5).

2. Rotor de pompe selon la revendication 1,
caractérisé en ce que l'épaississement (V) de la zone initiale (5b) de la première palette (5) est disposé sur la face de la palette écartée de l'axe (8) du rotor.

3. Rotor de pompe selon la revendication 1,
caractérisé en ce que l'épaississement (V) se transforme en l'arrondi antérieur de l'arête antérieure (5a) de la palette.

4. Rotor de pompe selon l'une des revendications précédentes,
caractérisé en ce que le balourd créé par l'épaississement (V) est compensé par une réduction de masse sur la même face du rotor ou par une augmentation de masse sur la face opposée du rotor.

5. Rotor de pompe selon l'une des revendications précédentes,
caractérisé en ce que le rotor (1) est en matière synthétique.
